# EUROPÄISCHE PATENTSCHRIFT

(11) **EP 1 979 929 B1**
(45) Veröffentlichungstag und Bekanntmachung des Hinweises auf die Patenterteilung: **22.06.2016**
(21) Anmeldenummer: 07726248.3
(22) Anmeldetag: 29.01.2007
(51) Int. Cl.: H01J 61/42, H01J 5/54, F21S 8/10, G09F 13/20

(54) **NACHLEUCHTENDE LAMPE**
AFTER-GLOWING LAMP
LAMPE PHOSPHORESCENTE

(30) Priorität: 01.02.2006 DE 102006004977
(43) Veröffentlichungstag der Anmeldung: 15.10.2008
(73) Patentinhaber: OSRAM GmbH, 80807 München (DE)
(72) Erfinder: AUER, Frank, 89542 Herbrechtingen-bolheim (DE); HERING, Oliver, 89168 Niederstotzingen (DE); LÜNNEMANN, Marc, 89547 Gerstetten (DE)
(86) Internationale Anmeldenummer: PCT/EP2007/050825
(87) Internationale Veröffentlichungsnummer: WO 2007/088150

(56) Entgegenhaltungen:
- EP-A- 1 594 159
- WO-A-94/19644
- WO-A-2004/034358
- WO-A-2005/093478
- DE-A1-102007 056 439
- JP-A- 2002 170 413
- US-A- 5 654 552
- US-A- 5 833 349

## Beschreibung

### I. Technisches Gebiet

Die Erfindung betrifft eine Lampe mit zumindest einem in einen Sockel eingesetzten Lampengefäß, in dem wenigstens ein Leuchtmittel aufgenommen ist.

### II. Stand der Technik

Zur nachleuchtenden Ausbildung einer Scheinwerferlampe ist beispielsweise auf der Internetdomain www.eufab.de unter der Produktbezeichnung "Fluor Magic Ring" ein Leuchtring aus mit phosphoreszierenden Substanzen versehenem Kunststoff beschrieben. Dieser ist als Zubehör zusätzlich zu der Scheinwerferlampe erhältlich und wird über das Lampengefäß stirnseitig auf den Sockel der Lampe aufgeschoben und mittels in Ausnehmungen des Sockels eingreifenden Vorsprüngen an der Lampe fixiert. Die phosphoreszierenden Substanzen des Leuchtrings werden während des Betriebs der Lampe durch deren Strahlung energetisch beaufschlagt, so dass der Leuchtring nach dem Ausschalten der Lampe für mehrere Minuten bis Stunden nachleuchtet und eine homogene Leuchtfläche ausbildet, die in einer dunklen Umgebung sichtbar ist und beispielsweise in einem Fahrzeugscheinwerfer einen ästhetisch ansprechenden optischen Effekt erzeugt. Außerdem kann, insbesondere bei einer Fahrzeuglampe, die Funktionstüchtigkeit der Lampe überprüft werden, da der Leuchtring nur nach einer Bestrahlung durch die Lampe im Dunkeln nachleuchtet.

Nachteilig bei derartigen mit einem zusätzlichen Leuchtring versehenen Lampen ist zum Einen, dass diese aufgrund der homogenen Leuchtfläche des Rings keine Informationsmöglichkeit bieten und zum Anderen ein zusätzlicher Montageaufwand notwendig ist, um den Leuchtring an der Lampe zu montieren. Des Weiteren ist nachteilig, dass sich der Leuchtring von dem Sockel der Lampe lösen und mit dem thermisch hoch belasteten Lampengefäß in Berührung kommen kann und zu einem Ausfall der Lampe und dadurch zu einer Sicherheitsgefährdung führt.

Die US 5,833,349 offenbart eine Lampe mit einem phosphoreszierenden Lampenschirm, der nach dem Erlöschen des Lichts nachleuchtet.

Die JP 2002-170413 offenbart eine Leuchte mit einem phosphoreszierenden Leuchtenschirm, der nach dem Erlöschen des Lichts nachleuchtet.

Die WO 94/19644 offenbart eine Lampe, deren Lampengefäß von einem Kragen aus fluoreszierendem Material umgeben ist.

Die WO 2004/034358 offenbart eine Lampe mit einer nachleuchtenden Grafik auf dem Lampengefäß.

### I. Darstellung der Erfindung

Der Erfindung liegt die Aufgabe zugrunde, eine Lampe zu schaffen, bei der gegenüber herkömmlichen Lösungen eine Nachleuchtwirkung mit Informationsmöglichkeit bei minimalem vorrichtungstechnischem Aufwand ermöglicht ist.

Diese Aufgabe wird erfindungsgemäß gelöst, durch eine Lampe mit den Merkmalen aus dem Patentanspruch 1.

Die erfindungsgemäße Lampe hat zumindest ein in einen Sockel eingesetztes Lampengefäß, in dem wenigstens ein Leuchtmittel aufgenommen ist. Die Lampe weist zumindest einen nach dem Ausschalten des Leuchtmittels nachleuchtenden Bereich auf. Bei dieser Lösung kann aufgrund des nachleuchtenden Bereichs der Lampe gegenüber dem Stand der Technik auf einen zusätzlichen nachleuchtenden Ring verzichtet werden, so dass die erfindungsgemäße Lampe eine Nachleuchtwirkung bei minimalem vorrichtungstechnischem Aufwand ermöglicht. Der an der Lampe vorgesehene nachleuchtende Bereich ermöglicht neben einer Funktionskontrolle der Lampe weiterhin eine Information über den Hersteller, den Lampentyp oder dergleichen. Erfindungsgemäß ist der nachleuchtende Bereich als Schriftzug oder Grafik, beispielsweise als Markenlogo ausgebildet (Branding). Die direkte Verknüpfung einer Lampe, beispielsweise einer Fahrzeuglampe oder einer Allgemeinbeleuchtungslampe, mit einem nachleuchtenden Bereich ermöglicht es, die Lampe mit einer Grafik bzw. mit Schriftzeichen zu versehen, die insbesondere nach dem Ausschalten des Leuchtmittels in einer dunklen Umgebung sichtbar sind.

Der nachleuchtende Bereich weist zumindest eine phosphoreszierende Substanz auf. Ein Vorteil von phosphoreszierenden Substanzen besteht darin, dass diese je nach Zusammensetzung Licht mit einer anderen Wellenlänge als das Licht, mit dem sie bestrahlt wurden emittieren können. Dadurch kann die phosphoreszierende Substanz derart ausgebildet sein, dass nach dem Ausschalten des Leuchtmittels Licht im gewünschten Farbbereich emittiert wird.

Erfindungsgemäß ist der nachleuchtende Bereich als Beschichtung auf die Lampe aufgebracht. Die Nachleuchtzeit, Nachleuchtintensität und Nachleuchtfarbe kann hierbei durch die Beschichtungsmaterialien und die Zusammensetzung der Beschichtung definiert verändert werden.

Erfindungsgemäß ist die nachleuchtende Beschichtung auf zumindest eine Sichtfläche des Sockels aufgebracht. Da der Sockel gegenüber dem Lampengefäß thermisch geringer belastet ist, wird eine hohe Lebensdauer der nachleuchtenden Beschichtung erreicht.

Als besonders vorteilhaft hat es sich erwiesen, wenn die nachleuchtende Beschichtung durch ein Druckverfahren, beispielsweise mittels Offsetdruck, auf die Lampe aufgebracht ist. Hierbei wird vorzugsweise eine phosphoreszierende Substanz in eine Silikonmasse dispersiert und anschließend durch einen Druckvorgang beispielsweise auf den Sockel der Lampe aufgedruckt.

Bei einer nicht erfindungsgemäßen Variante der Lampe hat der Sockel zumindest eine Ausnehmung, die den nachleuchtenden Bereich begrenzt, wobei ein an die Innenkontur des Lampensockels zumindest abschnittsweise angepasstes nachleuchtendes Formteil in dem Sockel fixiert ist. Das Formteil ist vorzugsweise durch eine Klebe- und/oder Klemmtechnik in dem Sockel fixiert.

Die den nachleuchtenden Bereich begrenzende Ausnehmung ist bei dieser alternativen Ausführung vorzugsweise mittels Laserstrahlung oder Stanzen, beispielsweise in Form eines Schriftzugs oder einer Grafik, in den Sockel eingebracht.

Das Formteil ist vorzugsweise aus einem Kunststoff, der zumindest eine phosphoreszierende Substanz enthält, insbesondere aus einer phosphoreszierenden Silikon-Gießmasse, oder aus einem Kunststoff, der zumindest abschnittsweise mit einem phosphoreszierenden Material beschichtet ist.

Gemäß einer weiteren nicht erfindungsgemäßen Variante ist der Sockel der Lampe aus einem Kunststoff ausgebildet, wobei der nachleuchtende Bereich in einem Mehrkomponentenspritzgießverfahren in den Sockel eingebracht ist.

### IV. Kurze Beschreibung der Zeichnungen

Nachstehend wird die Erfindung anhand bevorzugter Ausführungsbeispiele näher erläutert. Es zeigen:
- Figur 1: eine dreidimensionale Darstellung einer erfindungsgemäßen Lampe gemäß einem ersten Ausführungsbeispiel und
- Figur2: eine dreidimensionale Darstellung eines Positionierrings einer erfindungsgemäßen Lampe gemäß einem zweiten Ausführungsbeispiel.

### V. Beschreibung des bevorzugten Ausführungsbeispiels

Figur 1 zeigt eine dreidimensionale Darstellung einer erfindungsgemäßen Lampe 1 mit einem aus Hartglas bestehenden, um eine Lampenlängsachse 2 rotationssymmetrischen im Wesentlichen zylinderförmigen Lampengefäß 4, das über eine Quetschdichtung 6 verschlossen und in einen Sockel 8 vom Typ PX26d eingesetzt ist, über den die Lampe 1 in eine nicht dargestellte Fassung eines Fahrzeugscheinwerfers eingesetzt werden kann. Der vom Sockel 8 entfernte Endabschnitt 10 des Lampengefäßes 4 ist durch eine ballig geformte Kuppe 12 gebildet, die einen mittig angeordneten Pumpstengel 14 aufweist, an den bei der Herstellung der Lampe 1 ein Pumprohr angesetzt war, um das Innere des Lampengefäßes 4 zu evakuieren und mit einem Halogene enthaltenden Füllgas zu befüllen. Nach dem Befüllen wird das Pumprohr entfernt und der Pumpstengelansatz zugeschmolzen. In einem Innenraum 16 des Lampengefäßes 4 ist ein Leuchtmittel 18 aufgenommen, das beim dargestellten Ausführungsbeispiel als eine in axialer Richtung angeordnete Glühwendel 20 ausgeführt ist, die über zwei Stromzuführdrähte 22, 24 in dem Lampengefäß 4 gehalten ist. Die äußeren Endabschnitte der Stromzuführdrähte 22, 24 sind zur Spannungsversorgung der Glühwendel 20 mit jeweils einer Kontaktfahne verbunden (nicht dargestellt). Durch die axiale Glühwendelanordnung ist gegenüber einer waagrechten Anordnung der Glühwendel 20 die ungewünschte Abstrahlung in den Lampenhals minimiert und dadurch der optische Wirkungsgrad der Lampe 1 verbessert. Die Kuppe 12 des Lampengefäßes 4 ist umlaufend mit einer silberfarbigen Abdeckbeschichtung 26 versehen, die von der Glühwendel 20 achsparallel zu der Lampenlängsachse 2 emittierte Strahlung zurück auf den Reflektor des Scheinwerfers (nicht dargestellt) reflektiert. Dadurch wird der Wirkungsgrad der Lampe 1 verbessert und eine Blendwirkung durch direkt von der Glühwendel 20 emittierte Strahlung vermieden. Aufgrund der Abdeckbeschichtung 26 bildet die Lampe 1 mit dem ebenfalls silberfarbigen Reflektor im Hintergrund weiterhin eine optisch nahezu perfekte Einheit von hoher ästhetischer Qualität.

Der Sockel 8 der Lampe 1 ist bei dem gezeigten Ausführungsbeispiel als Tellersockel ausgeführt und besteht im Wesentlichen aus einer etwa zylinderförmigen Sockelhülse 28, in die das Lampengefäß 4 über die Quetschdichtung 6 eingesetzt und mittels Befestigungslaschen 30 klemmend fixiert ist und aus einem Positionierring 32, über den die Lampe 1 lagerichtig in die Fassung des Scheinwerfers einsetzbar ist. Der Positionierring 32 ist als gestuftes Blechstanzbiegeteil mit abschnittsweise kreisförmigen Querschnitt ausgeführt und über ein etwa L-förmiges Befestigungselement 36 mit der Sockelhülse 28 verbunden. Der Positionierring 32 hat einen Tellerflansch 34 in den drei versetzt zueinander angeordnete Einprägungen 38, 40 (eine der Einprägungen 38 ist von dem Lampengefäß 4 verdeckt) eingebracht sind, die eine definierte Montage der Lampe 1 in der Fassung ermöglichen. Hierzu sind die Einprägungen 38 um 90° zueinander und um 135° zu der dritten Einprägung 40 versetzt angeordnet. Der Bereich der dritten Einprägung 40 ist durch zwei Ausklinkungen 42 im Tellerflansch 34 des Sockels 8 begrenzt, die eine Belüftung des Scheinwerferinnenraums (nicht dargestellt) ermöglichen.

Erfindungsgemäß hat die Lampe 1 einen nach dem Ausschalten des Leuchtmittels 18 nachleuchtenden Bereich 44, der bei dem gezeigten Ausführungsbeispiel eine phosphoreszierende Substanz aufweist, die als Beschichtung 46 in Form eines Schriftzugs auf eine Sichtfläche 48 des Sockels 8 aufgebracht ist und insbesondere nach dem Ausschalten des Leuchtmittels 18 in einer dunklen Umgebung sichtbar ist, wobei die Nachleuchtfarbe, Nachleuchtzeit und Nachleuchtintensität durch die Beschichtungsmaterialien und die Zusammensetzung der Beschichtung 46 bestimmt ist. Als besonders vorteilhaft hat es sich erwiesen, wenn die nachleuchtende Beschichtung 46 durch ein Druckverfahren, beispielsweise mittels Offsetdruck, aufgebracht ist. Hierbei wird die phosphoreszierende Substanz beispielsweise in eine SilikonVergussmasse dispersiert und anschließend durch einen Druckvorgang auf die Sichtfläche 48 des Lampensockels 8 aufgedruckt.

In Figur 2 ist ein Positionierring 50 einer erfindungsgemäßen Lampe gemäß einem zweiten Ausführungsbeispiel dargestellt. Dieses Ausführungsbeispiel unterscheidet sich von dem vorher beschriebenen Ausführungsbeispiel im Wesentlichen dadurch, dass der Positionierring 50 zur Befestigung an der Außenumfangsfläche der Sockelhülse (nicht dargestellt) vier versetzt zueinander angeordnete Haltelaschen 52 aufweist, die aus dem Sockel 8 freigestanzt sind und sich im Wesentlichen in Längsrichtung des Sockels 8 erstrecken. An den Haltelaschen 52 sind sich radial nach innen erstreckende Noppen 54 eingebracht, die als Schweißpunkte zur Befestigung des Positionierrings 50 an der Sockelhülse dienen. Der Positionierring 50 ist als gestuftes Blechstanzbiegeteil mit abschnittsweise kreisförmigen Querschnitt ausgeführt, wobei an einem Tellerflansch 56 drei versetzt zueinander angeordnete Positionierlaschen 58, 60, 62 ausgebildet sind, die eine definierte Montage der Lampe 1 in der Fassung ermöglichen. Der Positionierring 50 hat weiterhin einen Stufenabsatz 64, in den eine etwa rechteckige, aus dem Stufenabsatz 64 freigestanzte Belüftungsöffnung 66 zur Belüftung des Scheinwerferinnenraums (nicht dargestellt) eingebracht ist, die durch zwei sich im Wesentlichen in Längsrichtung des Positionierrings 50 erstreckende Stanzlaschen 68 begrenzt ist. Auf die Sichtfläche 48 des Positionierrings 50 ist wie bereits erläutert eine nachleuchtende Beschichtung 46 aus einer phosphoreszierenden Substanz in Form eines Schriftzugs aufgebracht, der insbesondere nach dem Ausschalten der Lampe in einer dunklen Umgebung sichtbar ist.

### Bezugszeichenliste

- 1: Lampe
- 2: Lampenlängsachse
- 4: Lampengefäß
- 6: Quetschdichtung
- 8: Sockel
- 10: Endabschnitt
- 12: Kuppe
- 14: Pumpstengel
- 16: Innenraum
- 18: Leuchtmittel
- 20: Glühwendel
- 22: Stromzuführdraht
- 24: Stromzuführdraht
- 26: Abdeckbeschichtung
- 28: Sockelhülse
- 30: Befestigungslasche
- 32: Positionierring
- 34: Tellerflansch
- 36: Befestigungselement
- 38: Einprägung
- 40: Einprägung
- 42: Ausklinkung
- 44: Bereich
- 46: Beschichtung
- 48: Sichtfläche
- 50: Positionierring
- 52: Haltelasche
- 54: Noppe
- 56: Tellerflansch
- 58: Positionierlasche
- 60: Positionierlasche
- 62: Positionierlasche
- 64: Stufenabsatz
- 66: Belüftungsöffnung
- 68: Stanzlasche

## Patentansprüche

1. Lampe mit zumindest einem in einen Sockel (8) eingesetzten Lampengefäß (4), in dem wenigstens ein Leuchtmittel (18) aufgenommen ist, wobei die Lampe (1) zumindest einen nach dem Ausschalten des Leuchtmittels (18) nachleuchtenden Bereich (44) aufweist, der als nachleuchtende, zumindest eine phosphoreszierende Substanz aufweisende Beschichtung (46) auf die Lampe (1) aufgebracht ist,
**dadurch gekennzeichnet, dass** die Lampe als Fahrzeugscheinwerferlampe ausgebildet ist und die nachleuchtende Beschichtung (46) als Schriftzug oder Grafik auf zumindest eine Sichtfläche (48) des Sockels (8) aufgebracht ist.

2. Lampe nach Anspruch 1, wobei die nachleuchtende Beschichtung (46) durch ein Druckverfahren, insbesondere mittels Offsetdruck, aufgebracht ist.

## Claims

1. Lamp with at least one lamp vessel (4), which is inserted into a base (8) and in which at least one luminous means (18) is accommodated, the lamp (1) having at least one region (44) which continues to glow once the luminous means (18) has been switched off, which region (44) is applied to the lamp (1) as an afterglow coating (46) having at least one phosphorescent substance,
**characterized in that** the lamp is in the form of a vehicle headlamp and the afterglow coating (46) is applied as an inscription or a graphic to at least one visible surface (48) of the base (8).

2. Lamp according to Claim 1, the afterglow coating (46) being applied by means of a printing process, in particular by means of offset printing.

## Revendications

1. Lampe comprenant au moins un récipient de lampe (4) inséré dans un socle (8), dans lequel récipient de lampe est logé au moins un moyen lumineux (18), la lampe (1) présentant au moins une zone post-luminescente (44) après la mise hors fonction du moyen lumineux (18), laquelle est appliquée sur la lampe (1) en tant que revêtement post-luminescent (46) présentant au moins une substance phosphorescente,
**caractérisée en ce que** la lampe est réalisée comme phare de véhicule automobile et **en ce que** le revêtement post-luminescent (46) est appliqué en tant qu'inscription ou graphique sur au moins une surface visible (48) du socle (8).

2. Lampe selon la revendication 1, le revêtement post-luminescent (46) étant appliqué au moyen d'un procédé d'impression, notamment au moyen d'impression offset.
